# EUROPÄISCHE PATENTSCHRIFT

(11) **EP 1 477 218 B1**
(45) Veröffentlichungstag und Bekanntmachung des Hinweises auf die Patenterteilung: **03.10.2007**
(21) Anmeldenummer: 04005949.5
(22) Anmeldetag: 12.03.2004
(51) Int. Cl.: B01F 7/18, B01F 15/00

(54) **Mischflügel mit lösbarem Endstück, Endstück dafür und Vorrichtung zum Mischen mit einem solchen Mischflügel**
Mixing blade with releasable tip, tip for said mixing blade and mixing apparatus comprising such a mixing blade
Lame de mélange avec embout démontable, embout démontable et appareil mélangeur avec une telle lame de mélange

(30) Priorität: 13.05.2003 DE 20307420 U
(43) Veröffentlichungstag der Anmeldung: 17.11.2004
(73) Patentinhaber: Maschinenfabrik Gustav Eirich GmbH & Co KG, D-74732 Hardheim (DE)
(72) Erfinder: Dörr, Martin, 74731 Walldürn (DE); Gerl, Stefan Dr., 97956 Werbach (DE)
(74) Vertreter: Weber, Roland

(56) Entgegenhaltungen:
- EP-A- 1 300 362
- DE-A1- 19 859 511
- DE-U1- 20 111 789
- NL-A- 7 502 240
- US-B1- 6 293 694

## Beschreibung

Die Erfindung betrifft einen Mischflügel zur Verwendung an einer Vorrichtung zum Mischen, wobei der Mischflügel aus einem radial inneren Abschnitt bzw. Grundkörper und einem radial äußeren Endstück besteht, wobei das Endstück lösbar ist und mindestens im unmittelbaren Anschluß an den inneren Abschnitt im wesentlichen den gleichen Querschnitt besitzt wie dieser radial innere Abschnitt des Mischflügels. Die Erfindung betrifft auch eine Vorrichtung zum Mischen, insbesondere von körnigen, schleißenden Materialien, mit mindestens einer Rotorwelle und mit Mischflügeln.

Aus dem Stand der Technik sind Mischer mit einer oder mehreren senkrecht zum Mischbehälterboden angeordneten Mischerwellen, die mit in mehreren Ebenen angeordneten, sich radial erstrekkenden, Mischflügeln versehen sind, bekannt. Die Mischflügel besitzen einen vorzugsweise rechtekkigen Querschnitt mit einer keilförmigen Verjüngung bzw. messerartigen Abschrägung in Vorlaufrichtung, um dem Aufbereitungsgut bei der Durchdringung eine axiale Strömung zu verleihen. Bei nach oben gerichteter Abschrägung wird das Aufbereitungsgut aufgelockert, während es bei nach unten gerichteter Abschrägung verdichtet wird.

Der Mischflügelgrundkörper besteht aus einem Stück und wird aus relativ weichem Material wie z.B. Baustahl gefertigt. Zum Schutz gegen Verschleiß sind die vorlaufenden Aussenkanten und das äu-ßerste Ende sowie deren unmittelbare Umgebung durch Panzerung oder Hartmetallplattierung geschützt. Die vorzugsweise durch Auftragsschweißung aufgebrachte Panzerung kann aus einer harten und verschleißfesten Beschichtung, z.B. einer wolframkarbidhaltigen Legierung oder einem Hartmetall, bestehen. Die lokale Dicke der Panzerung wird dabei den auf den Mischflügel wirkenden lokal unterschiedlichen Verschleißkräften angepaßt.

Aus dem Stand der Technik sind bereits mehrteilige Mischerschaufeln, insbesondere Bodenschaufeln für Betonmischer, mit lösbarer Schaufelnase bekannt, die an einem radial von einer Mischerwelle abstehenden und sich über einen großen Teil der Länge der Mischerschaufeln erstreckenden Tragarm befestigt sind.

Generell sind auch mit einem Trägerkörper lösbar verbundene Verschleißkörper von Mischorganen in Mischvorrichtungen bekannt.

Des weiteren sind Mischvorrichtungen, z. B. von Asphaltmischern, bekannt, bei denen die Mischorgane im wesentlichen aus hammerkopfförmige Endstücken bestehen, die an radial von einer horizontalen Mischerwelle abstehenden runden Tragarmen mit Schrauben befestigt sind.

Bei Mischvorrichtungen, auf welche die vorliegende Erfindung sich bezieht, sind zwei verschiedene Aspekte von wesentlicher Bedeutung und gleichzeitig zu beachten. Zum einen unterliegen die Mischwerkzeuge einem erheblichen Verschleiß, der über die Länge eines Mischflügels hinweg sehr unterschiedlich sein kann. Zum anderen soll aber auch eine optimale Durchmischung der gegebenen Materialien in möglichst kurzer Zeit erzielt werden. Hierzu müssen die Mischflügel strömungstechnisch optimiert sein. Neben den eigentlichen Mischflügeln sich radial in das Mischgut hinein erstreckende Tragarme sind dabei im allgemeinen störend und hinderlich.

Die Mischflügel werden im Betrieb durch die mit unterschiedlicher Geschwindigkeit darüber strömenden Materialströme schleißend beansprucht. Sie unterliegen dabei hohem und vor allem über die Länge des Flügels variierendem Verschleiß. Sie verschleißen bevorzugt an ihrem äußeren Ende aufgrund der dort vorherrschenden höchsten Umfangsgeschwindigkeit.

Ist der an den Enden der Mischflügel aufgebrachte Verschleißschutz abgenutzt, so wird das darunter befindliche weiche Grundmaterial leicht abgetragen und ausgewaschen. Der Mischflügel verkürzt sich nach Abtrag des Verschleißschutzes über-proportional schnell, wobei durch die dabei entstehenden Auswaschungen auch ganze Teile des Verschleißschutzes und des Grundkörpers herausbrechen können, was zu Schäden an dem Mischer oder an nachgeschalteten Maschinen führen kann, zumindest jedoch zu einer Betriebsunterbrechung.

Darüber hinaus hat ein Verkürzung der Mischflügel eine Verschlechterung des Mischergebnisses zur Folge.

Um ein Mischergebnis mit konstanter Qualität zu erzielen müssen daher entweder die einzeln oder in Gruppen an der Welle befestigten Mischflügel oder aber gar die kompletten Wellen mit den daran angeschweißten Mischflügeln in regelmäßigen Abständen ausgetauscht werden, auch wenn nur die äußeren Enden der Mischflügel bis auf das Grundmaterial abgetragen sind und der Schleißschutz an den vorlaufenden Aussenkanten noch ausreichend stark ist.

Aus der US 6,293,694 B1 ist ein Trogmischer bekannt. An radial von einer horizontalen Mischerwelle abstehenden runden Tragarmen sind T-förmige Endstücke mit einer Schraubenverbindung lösbar befestigt. Dabei erstrecken sich die Schrauben im wesentlichen tangential zum Radius der Drehbewegung der Mischflügel.

Gegenüber dem oben genannten Stand der Technik ist es Aufgabe der vorliegenden Erfindung, eine Vorrichtung mit den eingangs genannten Merkmalen bereitzustellen, die in der Lage ist, zu geringeren Kosten und mit geringerem Wartungsaufwand dauerhaft gute Mischergebnisse zu liefern.

Diese Aufgabe wird durch einen Mischflügel gemäß dem unabhängigen Anspruch 1 gelöst.

Der erfindungsgemäße Mischflügel besitzt zum Beilspiel einen im wesentlichen rechteckigen Querschnitt mit einer oder zwei messerartigen Abschrägungen sowie ein Endstück, welches lösbar mit dem in der Mischerwelle eingespannten Teil des Mischflügels verbunden ist. Die Kontur des lösbaren Endstücks entspricht dabei im wesentlichen der Kontur des Grundkörpers bzw. des radial inneren Abschnitts des Mischflügels an dessen Übergang zum Endstück. Der Querschnitt des Mischflügels wird dabei im wesentlichen senkrecht zu einem in Richtung des Mischflügels weisenden Radiusvektor des Rotors gemessen

Der Mischflügel erstreckt sich dabei von einem nahe der Welle der gelegenen Bereich bis zu seinem Ende (einschließlich des Endstücks) mit einem gewünschten, vorgegebenen Profil ohne zusätzliche störende Tragarme. In der bevorzugten Ausführungsform der Erfindung sind daher etwaige Tragarme, die unmittelbar an der Rotorwelle befestigt sind, entweder sehr kurz im Vergleich zur radialen Erstreckung der Mischflügel, oder die Tragarme sind im Überlappungsbereich mit dem Mischflügel in dessen Profil aufgenommen bzw. integriert.

Durch die einzeln austauschbaren Endstücke können, aufgrund des bevorzugten Verschleißes an diesen Endstücken, erhebliche Kostenvorteile bei Verschleiß- und Wartungskosten erzielt werden. Wegen der gleichen Kontur am Übergang vom radial inneren Abschnitt zum radial äußeren End stück sind dabei die Mischeigenschaften der Vorrichtung identisch mit denen eine entsprechenden Vorrichtung, die einstückige Mischflügel aufweist. Gleichzeitig sind aber die Wartungskosten und auch die Wartungszeiten spürbar reduziert, weil bei einem Verschleiß der Endstücke nicht mehr die kompletten Mischflügel ausgetauscht werden müssen, sondern nur noch deren lösbare Endstücke. Da unter diesen Umständen die Endstücke auch schneller und bereitwilliger ausgetauscht werden als komplette Mischflügel, werden im Durchschnitt auch bessere Mischergebnisse erzielt, bzw. die Mischvorgänge im Mittel zeitlich abgekürzt.

In einer bevorzugten Ausführungsform ist vorgesehen, daß der Querschnitt der Mischflügel einen stetigen und vorzugsweise glatten Übergang zwischen dem Grundkörper (6) und dem lösbaren Endstück (7) aufweist. Glatt" bedeutet hier mit einer stetig verlaufenden Steigung bzw Ableitung, also ohne irgendeinen Knick an der Übergangsstelle.

In einer weiteren vorteilhaften Ausführung kann das lösbare Endstück zur Erhöhung der Standzeit besonders verschleißfest ausgeführt werden. Hierzu kann das Endstück im Vergleich zum restlichen Mischflügel sowohl aus einem beliebigen verschleißfesteren Werkstoff wie beispielsweise einer Oxidkeramik oder Hartmetall bestehen als auch mit einem anderen Panzerungswerkstoff beschichtet werden. Daneben kann das Endstück mit einer wesentlich stärkeren Teilpanzerung oder auch mit einer Vollpanzerung versehen werden.

Die Erfindung erreicht somit wegen des konturgleichen Übergangs vom Grundkörper zum Endstück in Kombination optimale, schnelle Mischergebnisse bei einer ausgezeichneten Wartungsfreundlichkeit und geringen Wartungskosten. Soweit Stillstandszeiten aufgrund des unvermeidlichen Austauaschs von Verschleißteilen entstehen, werden diese zum einen dadurch verkürzt, daß nur relativ kleine, handliche und leicht zugängliche Endstücke der Mischflügel ausgetauscht werden müssen, wobei zum anderen, insbesondere in bevorzugten Ausführungsformen, die Verbindung zwischen Endstück und Grundkörper des Mischflügels auch sehr schnell und leicht lösbar und wieder herstellbar und dennoch sicher und stabil ist.

Die Erfindung wird in den Zeichnungen beispielhaft und schematisch dargestellt. Im einzelnen zeigen:
- Figur 1: einen rotierenden Mischbehälter mit exzentrisch angeordneter Mischerwelle und stationärem Wand-Boden Abstreifer
- Figur 2: Draufsicht auf einen Mischflügel mit lösbarem Endstück und integrierter Abziehvorrichtung im Endstück
- Figur 3: vergrößerte Draufsicht auf einen Mischflügel mit überlappendem Endstück und einer Panzerung
- Figur 4: vergrößerte Draufsicht auf einen Mischflügel mit formschlüssiger, polygonaler Zapfen - Buchse Verbindung und Verschraubung
- Figur 5: Schnitt eines Mischflügels entsprechend Pfeil A-A' von Figur 4
- Figur 6: vergrößerte Draufsicht auf einen Mischflügel mit überlappendem Endstück und axialer Verschraubung
- Figur 7: vergrößerte Draufsicht auf einen Mischflügel mit zwei Verschraubungen in axialer Richtung
- Figur 8: vergrößerte Draufsicht auf einen Mischflügel mit schraubbarem Endstück und Verdrehsicherung über einen verschraubten Blechstreifen.
- Figur 9: Draufsicht auf einen Mischflügel mit lösbarem Endstück gemäß Figur 2 mit zwei messerartigen Abschrägungen
- Figur 10: Schnitt eines Mischflügels entsprechend Pfeil A-A' von Figur 9.

Figur 1 zeigt einen Mischer 1, der in der bevorzugten Ausführungsform mit einem rotierenden Mischbehälter 2, bestehend aus einem runden ebenen Mischerboden 3 und einer zylinderförmigen Mischerwand 4, versehen ist. Der Mischer besitzt ferner einen exzentrisch zur Mischbehältermitte angeordneten, fliegend gelagerten bis knapp oberhalb des Mischerbodens reichenden Rotor 5, der mehrere in Ebenen angeordnete radial erstreckende Mischflügel 6 mit lösbarem Endstück 7 trägt. Der Mischbehälter 2 sowie der Rotor 5 werden über Antriebe (nicht dargestellt) in Rotation versetzt. Die zylindrische Wand 4 sowie der Mischerboden 3 werden durch ein stationäres, kombiniertes Wand-Bodenwerkzeug 8 abgestreift. Die Entleerung des Mischbehälters 2 erfolgt über die zentrale verschließbare Bodenentleeröffnung 9.

Der Rotor 5 besteht aus einer polygonalen Welle (nicht dargestellt) auf der mehrere Werkzeughalter 10 übereinander verschiebbar angeordnet sind. In den Nuten 11 der Werkzeughalter werden die Mischflügel 6 in Stifte (nicht dargestellt) mit Hilfe der Bohrung 13 eingehängt. Die Säule aus Werkzeughaltern 10 mit Mischflügeln 6 wird durch eine geeignete lösbare Verbindung für den Betrieb verspannt.

Der Mischflügel 6 und das Endstück 7 besteht aus einem vorzugsweise rechteckigen Grundkörper mit einer messerartigen Abschrägung 12. Mit Hilfe der Bohrung 13 werden die Mischflügel 6 mit Endstück 7 im Werkzeughalter 10 eingehängt.

Das Endstück 7 und der Mischflügel 6 sind als getrennte Bauteile ausgebildet. Wie Figur 2 bis 8 in der Draufsicht verdeutlichen, werden die Bauteile an der Verbindungsstelle durch eine geeignete Befestigung lösbar miteinander verbunden. Die Verbindung muß dabei die am Endstück 7 angreifenden Mischkräfte auf den Mischflügel 6 übertragen können. Darüber hinaus muß das Endstück 7 gegenüber dem restlichen Mischflügel 6 gegen verdrehen gesichert werden.

Die lösbare Verbindung und Sicherung gegen Verdrehung kann durch verschiedene Varianten (Fig. 2-8), beispielsweise durch eine Überlappung von Endstück und Mischflügel (Fig. 3, Fig. 6), durch ein oder mehrere Zentrierstifte (Fig. 2), zwei oder mehrere Schrauben (Fig. 7), eine formschlüssige, polygonale Zapfen-Buchse Verbindung mit axialer Verschraubung (Fig. 4) oder über einen seitlich verschrauben Blechstreifen (Fig. 8) erfolgen.

In der Variante der Figur 2 erfolgt die Verbindung des Endstücks 7 mit dem Mischflügel 6 über eine Verschraubung 14 in axialer Richtung. Die Verschraubung 14 wird möglichst tief im Endstück 7 versenkt und die Senkbohrung 18 durch eine geeignete, wieder entfernbare Füllung 19 verschlossen. Die Sicherung gegen Verdrehung des Endstücks erfolgt über ein oder mehrere Stifte 15. Bei Verwendung von mehr als einem Stift 15 wird die Bohrung 16 vorzugsweise mit einem Gewinde versehen, dessen Durchmesser größer als der Gewindedurchmesser 17 im Mischflügel 6 ist. Die Bohrung 16 mit Gewinde kann bei der Demontage des Endstücks 7 von Mischflügel 6 durch Verwendung einer Druckschraube zum Abziehen des Endstücks 7 von den Stiften 15 genutzt werden.

In der in Figur 3 gezeigten Ausführungsvariante überlappen sich die Bauteile 6, 7 an der Verbindungsstelle. Die Grundkörper des Endstückes 7 sowie der Mischflügels 6 sind mit einer verschleißfesten Beschichtung 20 versehen. An der Überlappungsstelle sind sie durch eine geeignete Befestigung 21, 22, z.B. ein oder mehrere Schraubverbindungen, miteinander verbunden. Die Verbindung erfolgt dabei von der nachlaufenden Aussenkante der Bauteile 6, 7 aus.

Figur 4 und Figur 5, Schnitt entlang der Linie A-A', zeigen eine Variante, bei der die Verbindung zwischen den Bauteilen 6, 7 über eine formschlüssige Zapfen-Buchse Verbindung 23, 24 erfolgt, wobei der Zapfen und die Buchse mit einem Polygonprofil versehen wird, welches ein verdrehen des Zapfens 23 in der Buchse 24 verhindert. Die Zapfen-Buchse Verbindung wird über eine geeignete Befestigung, z.B. eine Verschraubung in axialer Richtung 25, lösbar miteinander verbunden.

Weitere Abwandlungen der in Fig. 2, Fig. 3 und Fig. 4 gezeigten Ausführungsformen sind in verschiedener Weise möglich. Zum einen kann die Trennlinie zwischen Mischflügel 6 und Endstück 7 an einer beliebigen Stelle liegen. Variabel ist hierbei auch die Geometrie und Anordnung der Verbindungsflächen, der Befestigung und der Verdrehsicherung.

Figur 6 zeigt eine Variante, bei der das Endstück 7 mit dem Mischflügel 6 überlappt und die Befestigung durch eine Schraubverbindung 26 in axialer Richtung erfolgt.

In Figur 7 ist eine Variante der Figur 1 dargestellt, bei der die Befestigung und die Verdrehsicherung durch mehrere Schrauben 27 in axialer Richtung erfolgt.

Die Ausführung des Endstücks 7 mit einem Gewindezapfen 28 zeigt Figur 8. Die Sicherung gegen verdrehen des Endstücks 7 erfolgt beispielsweise über einen Blechstreifen 29 mit Bohrungen 30 und Verschraubungen 31 an der nachlaufenden Aussenkante der Bauteile 6, 7.

Figur 9 und Figur 10, Schnitt entlang der Linie A-A', zeigen eine Variante der Figur 2, bei der sowohl der Mischflügel 6 als auch das Endstück 7 zwei messerartige Abschrägungen 12, 32, 33 besitzen. Vorzugsweise besitzt nur der Mischflügel 6 zwei verschleißgeschützte messerartige Abschrägungen 12, 32. Da der Verschleiß bevorzugt in Vorlaufrichtung sowie am Endstück 7 erfolgt, kann sowohl der Mischflügel 6 durch 180° Drehung in den Nuten 11 des Werkzeughalters 10 als auch das Endstück 7 durch entsprechende Drehung so lange weiter verwendet werden, bis der Verschleißschutz auf den Abschrägungen 12 und 32 bzw. 33 vollständig verschlissen ist.

## Patentansprüche

1. Mischflügel zur Verwendung an einer Vorrichtung zum Mischen, wobei der Mischflügel aus einem radial inneren Grundkörper (6), der an einer Rotorwelle anbringbar ist, und einem radial äußeren Endstück (7) besteht, wobei das Endstück (7) lösbar ist und mindestens im unmittelbaren Anschluß an den Grundkörper (6) im wesentlichen den gleichen Querschnitt besitzt wie dieser radial innere Grundkörper (6) des Mischflügels, **dadurch gekennzeichnet, daß** das Endstück (7) mit einer axialen Verschraubung (14) befestigt und mit mindestens einem Stift (15) gegen Verdrehung gesichert ist.

2. Mischflügel nach Anspruch 1, **dadurch gekennzeichnet, daß** der Querschnitt des Mischflügels einen stetigen und vorzugsweise glatten Übergang zwischen dem Grundkörper (6) und dem lösbaren Endstück (7) aufweist.

3. Mischflügel nach Anspruch 1 oder 2, **dadurch gekennzeichnet, daß** der Mischflügel einen im wesentlichen rechteckigen Querschnitt mit einer sich keilförmig verjüngenden vorlaufenden Kante (12) aufweist.

4. Mischflügel nach einem der Ansprüche 1 bis 3, **dadurch gekennzeichnet, daß** die Länge des Endstücks (7) zwischen 5 % und 50 %, vorzugsweise zwischen 10 % und 30 % der Gesamtlänge der Mischflügel entspricht.

5. Mischflügel nach Anspruch 1 bis 4, **dadurch gekennzeichnet, daß** das Endstück (7) mit Überlappung an dem Grundkörper (6) befestigt ist.

6. Mischflügel nach einem der Ansprüche 1 bis 5, **dadurch gekennzeichnet, daß** das Endstück (7) über eine formschlüssige vorzugsweise polygonale Zapfen-Buchse-Verbindung mit dem Grundkörper (6) verbunden ist.

7. Mischflügel nach einem der Ansprüche 1 bis 6, **dadurch gekennzeichnet, daß** das Endstück (7) über einen Gewindezapfen (28) mit dem Grundkörper (6) verbunden ist.

8. Mischflügel nach Anspruch 7, **dadurch gekennzeichnet, daß** das Endstück (7) durch eine zusätzliche Befestigung gegen Verdrehung gesichert ist.

9. Mischflügel nach einem der Ansprüche 1 bis 8, daß das Endstück (7) mit mehreren axialen Schrauben am Grundkörper (6) befestigt und gegen Verdrehen gesichert ist.

10. Mischflügel nach einem der Ansprüche 1 bis 9, **dadurch gekennzeichnet, daß** das Endstück (7) mit einer Gewindebohrung versehen ist, die ein Abziehen des Endstücks (7) von den Stiften (15) ermöglicht.

11. Mischflügel nach einem der Ansprüche 1 bis 10, **dadurch gekennzeichnet, daß** die axialen Senkbohrungen (18) im Endstück (7) mit einer geeigneten, wieder entfernbaren Füllung (19) verschlossen sind.

12. Mischflügel nach einem der Ansprüche 1 bis 11, **dadurch gekennzeichnet, daß** das Endstück (7) eine verschleißfeste Beschichtung (20) aufweist.

13. Mischflügel nach einem der Ansprüche 1 bis 12, **dadurch gekennzeichnet, daß** der Grundkörper (6) eine verschleißfeste Beschichtung aufweist.

14. Mischflügel nach Ansprüchen 12 und 13, **dadurch gekennzeichnet, daß** die Art und Stärke der verschleißfesten Beschichtung auf dem Grundkörper (6) und dem Endstück (7) unterschiedlich ausgeführt sind.

15. Mischflügel nach Ansprüchen 12 und 13, **dadurch gekennzeichnet, daß** die Art und Stärke der verschleißfesten Beschichtung auf dem Mischflügel (6) und Endstück (7) gleichartig ausgeführt sind.

16. Mischflügel nach einem der Ansprüche 1 bis 15, **dadurch gekennzeichnet, daß** das Grundmaterial des Grundkörpers (6) und des Endstücks (7) aus dem gleichen Material vorzugsweise aus Baustahl oder Stahlguß besteht.

17. Mischflügel nach einem der Ansprüche 1 bis 15, **dadurch gekennzeichnet, daß** das Grundmaterial des Grundkörpers (6) und des Endstücks (7) aus unterschiedlichem Material besteht.

18. Mischflügel nach einem der Ansprüche 1 bis 15 oder 17, **dadurch gekennzeichnet, daß** das Endstück (7) vollständig aus einem anderen verschleißfesten Werkstoff, vorzugsweise einem Hartstahlguß, einer Oxidkeramik oder Hartmetall besteht.

19. Mischflügel nach einem der Ansprüche 1 bis 18, **dadurch gekennzeichnet, daß** die Befestigung des Endstücks (7) am Grundkörper (6) vorzugsweise im ungepanzerten Grundmaterial angeordnet ist.

20. Mischflügel nach Ansprüchen 12 und 13, **dadurch gekennzeichnet, daß** die verschleißfeste Beschichtung (20) auf dem Endstück (7) und Grundkörper (6) aus einer durch Auftragsschweißung aufgebrachten harten Panzerung besteht.

21. Mischflügel nach Anspruch 20, **dadurch gekennzeichnet, daß** die Panzerung (20) auf dem Endstück (7) und dem Grundkörper (6) aus einer wolframcarbidhaltigen Metallegierung besteht.

22. Mischflügel nach Anspruch 20, **dadurch gekennzeichnet, daß** die Panzerung (20) auf dem Endstück (7) und dem Grundkörper (6) aus einer Hartmetallplattierung besteht.

23. Endstück für einen Mischflügel nach einem der Ansprüche 1 bis 22 zur Verwendung in einer Mischvorrichtung, **dadurch gekennzeichnet, daß** es mindestens einen Stift (15) gegen Verdrehung gegenüber dem Grundkörper (6) des Mischflügels oder mindestens eine Ausnehmung zur Aufnahme eines Stiftes (15) aufweist.

24. Vorrichtung zum Mischen, insbesondere von körnigen, schleißenden Materialien, mit mindestens einer Rotorwelle (5) und mit Mischflügeln nach einem der Ansprüche 1 bis 22, die an der Rotorwelle angebracht sind und sich im wesentlichen radial von dieser Rotorwelle nach außen erstrecken.

25. Vorrichtung nach Anspruch 24, **dadurch gekennzeichnet, daß** sie Tragarme für die Mischflügel aufweist, die unmittelbar von der Rotorwelle ausgehen, wobei die Tragarme im Vergleich zur radialen Erstreckung der Mischflügel deutlich kürzer sind und weniger als die Hälfte, vorzugsweise weniger als ein Drittel der radialen Länge der Mischflügel aufweisen, und/oder die Tragarme im Überlappungsbereich mit dem Mischflügel in dessen Profil aufgenommen bzw. integriert sind.

## Claims

1. A mixing blade for use on a mixing apparatus, wherein the mixing blade comprises a radially inner main body (6) which can be mounted to a rotor shaft and a radially outer end portion (7), wherein the end portion (7) is releasable and at least directly adjoining the main body (6) is of substantially the same cross-section as said radially inner main body (6) of the mixing blade, **characterised in that** the end portion (7) is fixed with an axial screw means (14) and is prevented from rotating with at least one pin (15).

2. A mixing blade according to claim 1 **characterised in that** the cross-section of the mixing blade has a steady and preferably smooth transition between the main body (6) and the releasable end portion (7).

3. A mixing blade according to claim 1 or claim 2 **characterised in that** the mixing blade is of a substantially rectangular cross-section with a leading edge (12) tapering in a wedge configuration.

4. A mixing blade according to one of claims 1 to 3 **characterised in that** the length of the end portion (7) corresponds to between 5% and 50%, preferably between 10% and 30%, of the overall length of the mixing blades.

5. A mixing blade according to claims 1 to 4 **characterised in that** the end portion (7) is fixed with an overlap to the main body (6).

6. A mixing blade according to one of claims 1 to 5 **characterised in that** the end portion (7) is connected to the main body (6) by way of a positively locking, preferably polygonal projection-socket connection.

7. A mixing blade according to one of claims 1 to 6 **characterised in that** the end portion (7) is connected to the main body (6) by way of a screwthreaded projection (28).

8. A mixing blade according to claim 7 **characterised in that** the end portion (7) is prevented from rotating by an additional fixing means.

9. A mixing blade according to one of claims 1 to 8 **characterised in that** the end portion (7) is fixed to the main body (6) and prevented from rotating, with a plurality of axial screws.

10. A mixing blade according to one of claims 1 to 9 **characterised in that** the end portion (7) is provided with a screwthreaded bore which permits withdrawal of the end portion (7) from the pins (15).

11. A mixing blade according to one of claims 1 to 10 **characterised in that** the axial countersink bores (18) in the end portion (7) are closed by a suitable filling (19) which can be removed again.

12. A mixing blade according to one of claims 1 to 11 **characterised in that** the end portion (7) has a wear-resistant coating (20).

13. A mixing blade according to one of claims 1 to 12 **characterised in that** the main body (6) has a wear-resistant coating.

14. A mixing blade according to claims 12 and 13 **characterised in that** the nature and thickness of the wear-resistant coating are different on the main body (6) and the end portion (7).

15. A mixing blade according to claims 12 and 13 **characterised in that** the nature and thickness of the wear-resistant coating on the mixing blade (6) and the end portion (7) are similar.

16. A mixing blade according to one of claims 1 to 15 **characterised in that** the base material of the main body (6) and the end portion (7) comprises the same material, preferably structural steel or cast steel.

17. A mixing blade according to one of claims 1 to 15 **characterised in that** the base material of the main body (6) and the end portion (7) comprises different material.

18. A mixing blade according to one of claims 1 to 15 or 17 **characterised in that** the end portion (17) completely comprises a different wear-resistant material, preferably a hard cast steel, an oxide ceramic or hard metal.

19. A mixing blade according to one of claims 1 to 18 **characterised in that** the fixing means for the end portion (7) on the main body (6) is preferably arranged in the unarmoured base material.

20. A mixing blade according to claims 12 and 13 **characterised in that** the wear-resistant coating (20) on the end portion (7) and the main body (6) comprises a hard armouring applied by build-up welding.

21. A mixing blade according to claim 20 **characterised in that** the armouring (20) on the end portion (7) and the main body (6) comprises a tungsten carbide-bearing metal alloy.

22. A mixing blade according to claim 20 **characterised in that** the armouring (20) on the end portion (7) and the main body (6) comprises a hard metal plating.

23. An end portion for a mixing blade according to one of claims 1 to 22 for use in a mixing apparatus **characterised in that** it has at least one pin (15) to prevent rotation with respect to the main body (6) of the mixing blade or at least one opening to receive a pin (15).

24. Apparatus for mixing in particular granular, wearing material, comprising at least one rotor shaft (5) and mixing blades according to one of claims 1 to 22 which are mounted to the rotor shaft and extend substantially radially outwardly from the rotor shaft.

25. Apparatus according to claim 24 **characterised in that** it has carrier arms for the mixing blades which extend directly from the rotor shaft, wherein in comparison with the radial extent of the mixing blades the carrier arms are markedly shorter and are of less than half and preferably less than a third of the radial length of the mixing blades and/or the carrier arms, in the overlap region with the mixing blade, are accommodated in or integrated into the profile thereof.

## Revendications

1. Ailette de mélange destinée à être utilisée dans un dispositif mélangeur, l'ailette de mélange étant constituée d'un corps de base (6), radialement intérieur, qui peut être monté sur un arbre de rotor, et d'une pièce d'extrémité (7), radialement extérieure, la pièce d'extrémité (7) étant amovible et ayant, au moins à proximité immédiate du corps de base (6), sensiblement la même section que ce corps de base (6), radialement intérieur, de l'ailette de mélange, **caractérisée en ce que** la pièce d'extrémité (7) est fixée à un raccord fileté axial (14) et est immobilisée en rotation par au moins un goujon (15).

2. Ailette de mélange selon la revendication 1, **caractérisée en ce que** la section de l'ailette de mélange présente une transition, continue et avantageusement lisse, entre le corps de base (6) et la pièce d'extrémité amovible (7).

3. Ailette de mélange selon la revendication 1 ou 2, **caractérisée en ce que** l'ailette de mélange a une section sensiblement rectangulaire présentant un bord (12) qui s'étend en s'amincissant en forme de coin.

4. Ailette de mélange selon l'une des revendications, **caractérisée en ce que** la longueur de la pièce d'extrémité (7) correspond à 5% et 50%, avantageusement 10% et 30%, de la longueur totale de l'ailette de mélange.

5. Ailette de mélange selon les revendications 1 à 4, **caractérisée en ce que** la pièce d'extrémité (7) est fixée à recouvrement au corps de base (6).

6. Ailette de mélange selon l'une des revendications 1 à 5, **caractérisée en ce que** la pièce d'extrémité (7) est reliée au corps de base (6) par une liaison à complémentarité de forme, avantageusement une liaison polygonale à goupille et douille.

7. Ailette de mélange selon l'une des revendications 1 à 6, **caractérisée en ce que** la pièce d'extrémité (7) est reliée au corps de base (6) par une goupille filetée (28).

8. Ailette de mélange selon la revendication 7, **caractérisée en ce que** la pièce d'extrémité (7) est immobilisée en rotation par une fixation supplémentaire.

9. Ailette de mélange selon l'une des revendications 1 à 8, **caractérisée en ce que** la pièce d'extrémité (7) est fixée au corps de base (6), et immobilisée en rotation, par plusieurs vis axiales.

10. Ailette de mélange selon l'une des revendications 1 à 9, **caractérisée en ce que** la pièce d'extrémité (7) est dotée d'un perçage taraudé qui permet de retirer la pièce d'extrémité (7) des goupilles (15).

11. Ailette de mélange selon l'une des revendications 1 à 10, **caractérisée en ce que** des perçages fraisés axiaux (18) ménagés dans la pièce d'extrémité (7) sont fermés par une matière de remplissage appropriée (19) pouvant être retirée.

12. Ailette de mélange selon l'une des revendications 1 à 11, **caractérisée en ce que** la pièce d'extrémité (7) comporte un revêtement (20) résistant à l'usure.

13. Ailette de mélange selon l'une des revendications 1 à 12, **caractérisée en ce que** le corps de base (6) comporte un revêtement résistant à l'usure.

14. Ailette de mélange selon les revendications 12 et 13, **caractérisée en ce que** le type et l'épaisseur du revêtement résistant à mesure sont différents sur le corps de base (6) et la pièce d'extrémité (7).

15. Ailette de mélange selon les revendications 12 à 13, **caractérisée en ce que** le type et l'épaisseur du revêtement résistant à l'usure sont identiques sur l'ailette de mélange (6) et la pièce d'extrémité (7).

16. Ailette de mélange selon l'une des revendications 1 à 15, **caractérisée en ce que** le matériau de base du corps de base (6) et celui de la pièce d'extrémité (7) sont les mêmes, avantageusement de l'acier de construction ou de l'acier moulé.

17. Ailette de mélange selon l'une des revendications 1 à 15, **caractérisée en ce que** le matériau de base du corps de base (6) et de la pièce d'extrémité (7) sont des matériaux différents.

18. Ailette de mélange selon l'une des revendications 1 à 15 ou 17, **caractérisée en ce que** la pièce d'extrémité (7) est entièrement constituée d'une autre matière résistante à l'usure, avantageusement de l'acier moulé dur, une céramique oxydée ou un métal dur.

19. Ailette de mélange selon l'une des revendications 1 à 18, **caractérisée en ce que** la fixation de la pièce d'extrémité (7) au corps de base (6) est avantageusement disposée dans le matériau de base non blindé.

20. Ailette de mélange selon les revendications 12 et 13, **caractérisée en ce que** le revêtement résistant à l'usure (20) sur la pièce d'extrémité (7) et le corps de base (6) est constitué d'un blindage dur déposé par rechargement.

21. Ailette de mélange selon la revendication 20, **caractérisée en ce que** le blindage (20) déposé sur la pièce d'extrémité (7) et le corps de base (6) est constitué d'un alliage métallique contenant du carbure de tungstène.

22. Ailette de mélange selon la revendication 20, **caractérisée en ce que** le blindage (20) déposé sur la pièce d'extrémité (7) et le corps de base (6) est constitué d'un placage de métal dur.

23. Pièce d'extrémité pour ailette de mélange selon l'une des revendications 1 à 22 destinée à être utilisée dans un dispositif mélangeur, **caractérisée en ce qu'**elle comporte au moins une goupille (15) empêchant la rotation de l'ailette de mélange par rapport au corps de base (6) ou au moins un évidement destiné à recevoir une goupille (15).

24. Dispositif mélangeur, destiné notamment à mélanger des matériaux granuleux qui s'usent, lequel dispositif comporte au moins un arbre de rotor (5) et des ailettes de mélange selon l'une des revendications 1 à 22 qui sont montées sur l'arbre de rotor et qui s'étendent sensiblement radialement de l'arbre de rotor vers l'extérieur.

25. Dispositif selon la revendication 24, **caractérisé en ce qu'**il comporte des bras de support qui sont destinés aux ailettes de mélange et qui s'étendent directement de l'arbre de rotor, les bras de support étant nettement plus courts que l'extension radiale des ailettes de mélange et ayant une longueur inférieure à la moitié, avantageusement inférieure au tiers de la longueur radiale de l'ailette de mélange, et/ou les bras de support étant reçus respectivement intégrés dans le profil de l'ailette dans la région de recouvrement de l'ailette de mélange.
